# EUROPÄISCHE PATENTSCHRIFT

(11) **EP 1 754 849 B1**
(45) Veröffentlichungstag und Bekanntmachung des Hinweises auf die Patenterteilung: **10.10.2012**
(21) Anmeldenummer: 06010029.4
(22) Anmeldetag: 16.05.2006
(51) Int. Cl.: E05D 11/00, E05D 7/04

(54) **Bandaufnahmeelement für Block- und Futterzargen**
Device for mounting a door hinge on a door jamb
Dispositif pour le montage des charnières sur le cadre des portes

(30) Priorität: 18.08.2005 DE 102005039037
(43) Veröffentlichungstag der Anmeldung: 21.02.2007
(73) Patentinhaber: Simonswerk, Gesellschaft mit beschränkter Haftung, 33378 Rheda-Wiedenbrück (DE)
(72) Erfinder: Sabrowski, Uwe, 33378 Rheda-Wiedenbrück (DE); Bultschnieder, André, 33378 Rheda-Wiedenbrück (DE)
(74) Vertreter: Albrecht, Rainer Harald

(56) Entgegenhaltungen:
- DE-A1- 3 932 733
- DE-A1- 10 336 750
- DE-A1- 10 347 150
- DE-C1- 19 624 558

## Beschreibung

Die Erfindung betrifft ein Bandaufnahmeelement für Block- und Futterzargen mit einer Frontplattenanordnung, einer Klemmplatte, einer Spannplatte und einem Träger, wobei die Klemmplatte von Klemmschrauben durchgriffen wird, die in Gewindebohrungen der Spannplatte eingreifen und mit denen die Klemmplatte zur Aufnahme eines Bandlappens gegen die Spannplatte verstellbar ist, und wobei die Spannplatte Stellspindeln aufnimmt, die jeweils in der Frontplattenanordnung und dem Träger gelagert sind und mit denen die Position der Spannplatte entlang der Stellspindeln einstellbar ist.

Ein Bandaufnahmeelement für Block- und Futterzargen mit den eingangs beschriebenen Merkmalen ist aus DE 20 2004 016 909 U1 bekannt. Die Frontplattenanordnung ist als einteilige, nicht abgewinkelte Frontplatte ausgebildet, die eine nach vorne offene Ausnehmung aufweist, durch die die Klemmplatte beim Verstellen gerade hindurchpasst und nach vorne übersteht. Bedingt durch den Aufbau des Bandaufnahmeelementes ist stets ein Spalt und üblicherweise auch ein Versatz in Richtung der Tiefe des Bandaufnahmeelementes zwischen Klemmplatte und Frontplatte sichtbar. Auch ist der Bereich, in dem der Bandlappen seitlich in das Bandaufnahmeelement eingesteckt wird, nicht abgedeckt und so im montierten Zustand von der Seite einsehbar. Aus den genannten Gründen ist das beschriebene Bandaufnahmeelement aus gestaltungstechnischer Sicht unbefriedigend, wobei die Kanten und Ritzen auch einer erhöhten Verschmutzung ausgesetzt und schwer zu reinigen sind.

DE 10 347 150 und DE 10 336 750 offenbaren andere Beispiele derartigen Bandaufnahmeelemente.

Vor diesem Hintergrund liegt der Erfindung die Aufgabe zugrunde, ein Bandaufnahmeelement anzugeben, welches ein ansprechendes und bei der Fertigung leicht veränderbares Aussehen aufweist und für die Aufnahme von Türbändern mit einem kleinen Rollendurchmesser und mit gerade verlaufenden Bandlappen geeignet ist.

Die Aufgabe wird erfindungsgemäß dadurch gelöst, dass die Frontplattenanordnung aus zwei Frontplatten und einem auf den Frontplatten angeordneten Abdeckblech gebildet ist, wobei ein Zwischenbereich zwischen den Frontplatten von dem Abdeckblech überbrückt ist, und dass die Klemmplatte durch Einstellen der Position der Spannplatte in den Zwischenbereich zwischen den Frontplatten einzubringen ist. Die Stabilität der Frontplattenanordnung wird maßgeblich von den zwei Frontplatten gewährleistet, die durch das Abdeckblech verdeckt und verbunden sind. Im montierten Zustand des Bandaufnahmeelementes ist im Wesentlichen nur das Abdeckblech sichtbar.

Als Abdeckblech eignet sich ein dünnes Blech, welches typischerweise eine Dicke von weniger als 1,5 mm, vorzugsweise weniger als 1 mm, aufweist und leicht und kostengünstig gefertigt werden kann. In einer bevorzugten Ausführung der Erfindung ist zumindest die Beschaffenheit der außen liegenden Oberfläche des Abdeckbleches an die Oberflächenbeschaffenheit eines an dem Bandaufnahmeelement montierten Türbandes angepasst. Dabei können beispielsweise die Farbe, die Oberflächentextur und/oder der Glanz an das gesamte Türband oder an Teile des Türbandes wie beispielsweise die Bandrolle oder den in dem Bandaufnahmeelement aufgenommenen Bandlappen angepasst werden. Da im montierten Zustand im Wesentlichen nur das Abdeckblech sichtbar ist, ist das Aussehen der weiteren Teile des Bandaufnahmeelementes unerheblich, und es können daher stets gleiche Standardteile verwendet werden.

Vorzugsweise kann die Spannplatte durch die Stellspindeln so weit in Richtung der Frontplattenanordnung eingestellt werden, dass die in dem Zwischenbereich zwischen den Frontplatten angeordnete Klemmplatte an dem dünnen Abdeckblech anschlägt. Ein zwischen Klemmplatte und Spannplatte aufgenommener Bandlappen kann daher weit in Richtung der Außenseite des Bandaufnahmeelementes verstellt werden, wodurch der erfindungsgemäße Aufbau die Verwendung von Türbändern mit geraden Bandlappen und sehr schmalen Bandrollen, beispielsweise mit einem Durchmesser von 18 mm oder weniger, ermöglicht. Zur Maximierung des Stellwegs der Spannplatte können in dem Träger im Bereich der Klemmschrauben Bohrungen vorgesehen sein, deren Durchmesser größer ist als der Durchmesser der Gewinde der Klemmschrauben, so dass die möglicherweise nach hinten vorstehenden Enden der Klemmschraube sich nicht gegen den Träger verklemmen können.

In einer bevorzugten Ausführung der Erfindung weist das Abdeckblech einen in Richtung der Tiefe des Bandaufnahmeelementes abgewinkelten Bereich auf, in dem eine rahmenförmige Ausnehmung für die Durchführung des Bandlappens vorgesehen ist. Dieser abgewinkelte Bereich deckt den seitlich sichtbaren Teil des Bandaufnahmeelementes, in den der Bandlappen eingeschoben ist, weitgehend ab und schützt das Bandaufnahmeelement zusätzlich vor Verschmutzung. Vorzugsweise weist das Abdeckblech Bohrungen auf, durch die die Klemmschrauben und die Stellspindeln zugänglich sind, wobei bei einer solchen Ausgestaltung die Stellspindeln in der Frontplatte gelagert sind. Bei einer solchen Ausgestaltung sind im montierten Zustand des Bandaufnahmeelementes die Klemmschrauben durch ein geeignetes Werkzeug zugänglich, so dass ein zwischen Klemmplatte und Spannplatte eingebrachter Bandlappen fixiert werden kann. Anschließend ist es dann möglich die Position des Bandlappens in Tiefenrichtung des Bandaufnahmeelementes durch eine Einstellung der Position der Spannplatte entlang der Stellspindeln einzustellen. Geeignet sind insbesondere Klemmschrauben und Stellspindeln, die mit einem Inbusschlüssel durch die Bohrungen in dem Abdeckblech hindurch zu betätigen sind.

Zur Befestigung des Bandaufnahmeelementes an der Block- oder Futterzarge mit Befestigungsschrauben können Bohrungen im Abdeckblech und in den Frontplatten vorgesehen sein. Dabei kann durch Einsenkungen um die Bohrungen in der Frontplatte und randseitige Einprägungen um die zugeordneten Bohrungen des Abdeckbleches zur Aufnahme der Köpfe der Befestigungsschrauben gewährleistet werden, dass die Befestigungsschrauben nach der Montage des Bandaufnahmeelementes an der Block- oder Futterzarge nicht aus dem Abdeckblech vorstehen.

Im Rahmen der Erfindung sind verschiedene Ausgestaltungen des erfindungsgemäßen Bandaufnahmeelementes möglich. In einer bevorzugten Ausführung der Erfindung ist der Träger bügelförmig mit in Richtung der Frontplattenanordnung vorstehenden vertikalen Endabschnitten ausgebildet. Bei einer solchen Ausgestaltung können die Frontplatten mit den vertikalen Endabschnitten des Trägers in direktem Kontakt stehen und mit diesen, vorzugsweise durch eine Vernietung, dauerhaft verbunden sein. Bei einer solchen Ausgestaltung sind die Teile des Bandaufnahmeelementes bis auf das Abdeckblech montagefertig zusammengefügt. Bei der Montage wird zusätzlich das Abdeckblech auf die vormontierten Teile des Bandaufnahmeelementes aufgebracht und mit dem Bandaufnahmeelement an der Block- oder Futterzarge befestigt. Besonders bei einer solchen Ausführung ist ein Austausch des Abdeckbleches, beispielsweise zur Anpassung an eine vorgegebene Beschaffenheit des Türbandes, sehr leicht möglich. So ist es auch denkbar, das Bandaufnahmeelement mit einem Satz verschiedenartiger Abdeckbleche vorzuhalten, wobei bei der Montage eines dieser Abdeckbleche entsprechend den Anforderungen auszuwählen ist.

In einer alternativen Ausführung der Erfindung sind die Frontplatten, vorzugsweise durch Kleben oder Schweißen, mit dem Abdeckblech verbunden. Bei einer solchen Ausführung wird bei der Montage die gesamte Frontplattenanordnung auf die darunter liegenden Teile des Bandaufnahmeelementes aufgesetzt, wobei die Stellspindeln in frontplattenseitige Lagerungen eingebracht werden. Bei einer solchen Ausführung sind die Stellspindeln vorzugsweise in dem Träger durch Vernietung drehbeweglich fixiert. Eine solche drehbewegliche Fixierung ist jedoch auch ohne Einschränkung bei andersartigen Ausgestaltungen der Erfindung möglich.

Zusätzlich zu den dargestellten Ausführungen der Erfindung ist es auch möglich, dass die Frontplatten vor der Montage weder mit dem Träger noch mit dem Abdeckblech verbunden sind und erst bei der Befestigung des Bandaufnahmeelementes an der Block- oder Futterzarge fixiert werden, Denkbar ist im Rahmen der Erfindung auch, dass das Abdeckblech eine geschlossene Oberfläche und einen in Richtung der Tiefe des Bandaufnahmeelementes abgewinkelten Bereich mit einer U-förmigen Ausnehmung für die Durchführung des Bandlappens aufweist, wobei das Abdeckblech durch eine Rastverbindung auf zumindest einem der darunter liegenden Teile des Bandaufnahmeelementes befestigt ist. Durch ein solches Abdeckblech, welches nach der Montage der weiteren Teile des Bandaufnahmeelementes an der Block- oder Futterzarge aufzustecken ist, ergeben sich weitere Gestaltungsmöglichkeiten, da die Befestigungsschrauben, die Klemmschrauben und die Stellspindel von dem Abdeckblech verdeckt werden.

Im Folgenden wird die Erfindung anhand einer lediglich ein Ausführungsbeispiel darstellenden Zeichnung erläutert. Es zeigen schematisch:
- **Fig. 1**: die Seitenansicht eines erfindungsgemäßen Bandaufnahmeelementes,
- **Fig. 2**: einen horizontalen Schnitt durch ein in einer Blockzarge montiertes Bandaufnahmeelement mit einem daran über ein Türband befestigten Türflügel,
- **Fig. 3**: eine Explosionsdarstellung der Teile eines erfindungsgemäßen Bandaufnahmeelementes,
- **Fig. 4**: die Seitenansicht einer alternativen Ausführung des erfindungsgemäßen Bandaufnahmeelementes.

In Fig. 1 ist ein erfindungsgemäßes Bandaufnahmeelement 1 mit einer Frontplattenanordnung 2, einer Klemmplatte 3, einer Spannplatte 4 und einem Träger 5 dargestellt. Die Frontplattenanordnung 2 wird aus zwei Frontplatten 6 und einem auf den Frontplatten 6 angeordneten Abdeckblech 7 gebildet, welches einen Zwischenbereich 8 zwischen den Frontplatten 6 überbrückt. Die Frontplatten 6 liegen auf einem bügelförmigen Träger 5 mit in Richtung der Frontplattenanordnung 2 vorstehenden vertikalen Endabschnitten auf. Die Spannplatte 4 ist mit Stellspindeln 10, die in dem Träger 5 und den Frontplatten 6 gelagert sind, zwischen dem Träger 5 und der Frontplatenanordnung 2 verstellbar angeordnet. Die Klemmplatte 3 wird von Klemmschrauben 11 durchgriffen, die in Gewindebohrungen der Spannplatte 4 eingreifen und mit denen die Klemmplatte 3 zur Aufnahme eines Bandlappens gegen die Spannplatte 4 verstellbar ist. Durch Einstellen der Position der Spannplatte 4 kann die vor der Spannplatte 4 angeordnete Klemmplatte 3 in den Zwischenbereich 8 zwischen den Frontplatten 6 eingebracht werden.

Das erfindungsgemäße Bandaufnahmeelement 1 ist im montierten Zustand in Fig. 2 dargestellt. Ein Bandlappen 12 ist zwischen der Klemmplatte 3 und der Spannplatte 4 durch die Klemmschrauben 11 fixiert. Die Klemmplatte 3 kann durch Einstellen der Position der Spannplatte 4 bis zum Abdeckblech 7 bewegt werden, so dass Türbänder mit geraden Bandlappen 12 und schmalen Bandrollen 13 mit einem Durchmesser von beispielsweise 15 mm eingesetzt werden können. Das Abdeckblech 7 weist einen in Richtung der Tiefe des Bandaufnahmeelementes abgewinkelten Bereich 14 auf, in dem eine rahmenförmige Ausnehmung 15 für die Durchführung des Bandlappens 12 vorgesehen ist. Das Abdeckblech 7 schließt sowohl frontseitig als auch in seinem abgewinkelten Bereich 14 bündig an das Profil der Türzarge an.

Der Aufbau einer möglichen Ausführung des erfindungsgemäßen Bandaufnahmeelementes ist in Fig. 3 in einer Explosionszeichnung dargestellt. Der rückseitige Teil des Trägers 5 weist Bohrungen 16 auf, in denen die Stellspindeln 10 gelagert sind. Frontseitig sind die Stellspindeln 10 in den beiden Frontplatten 6 gelagert, wobei die Frontplatten 6 mit Nieten dauerhaft mit den vertikalen Endabschnitten des bügelförmigen Trägers 5 verbunden sind. Die Stellspindeln 10 sind von der Spannplatte 4 aufgenommen, die durch die Stellspindeln 10 entlang deren Längsachse verstellbar zwischen der Frontplattenanordnung 2 und dem Träger 5 angeordnet ist. Die Klemmplatte 3 wird von Klemmschrauben 11 durchgriffen, die in Gewindebohrungen der Spannplatte 4 eingreifen. In dem Bereich der Klemmschrauben 11 weist der rückseitige Teil des Trägers 5 Bohrungen 17 auf, deren Durchmesser größer ist als der Durchmesser der Gewinde der Klemmschrauben 11. Das Abdeckblech 7 weist einen in Richtung der Tiefe des Bandaufnahmeelementes abgewinkelten Bereich 14 mit einer rahmenförmigen Ausnehmung 15 für die Durchführung des Bandlappens auf. Die Stellspindeln 10, die in den Frontplatten 6 gelagert sind, und die Klemmschrauben 11 sind durch Bohrungen in dem Abdeckblech 7 zugänglich. Das Bandaufnahmeelement ist durch Bohrungen 18, 18' im Abdeckblech 7 und den Frontplatten 6 an der Block- oder Futterzarge befestigbar. Dabei weisen die Bohrungen 18' in den Frontplatten 6 jeweils eine Einsenkung und die zugeordneten Bohrungen 18 des Abdeckbleches 7 jeweils eine randseitige Einprägung zur Aufnahme des Kopfes einer Befestigungsschraube auf, wodurch gewährleistet wird, dass die Befestigungsschraube nach der Montage des Bandaufnahmeelementes an der Block- oder Futterzarge nicht aus dem Abdeckblech 7 vorsteht. Das Abdeckblech 7 weist eine oberflächenveredelte und polierte außen liegende Oberfläche auf, die an die Oberflächenbeschaffenheit eines an dem Bandaufnahmeelement montierten Türbandes angepasst ist.

Die Fig. 4 zeigt das erfindungsgemäße Bandaufnahmeelement in einer alternativen Ausgestaltung. In der dargestellten Ausführung sind die Frontplatten 6 durch Kleben oder Schweißen dauerhaft mit dem Abdeckblech 7 verbunden. Bei der Montage des Türbandes wird die aus den zwei Frontplatten 6 und dem Abdeckblech 7 gebildete Frontplattenanordnung 2 auf die vertikalen Endabschnitte des bügelförmigen Trägers 5 aufgesetzt, wobei die Stellspindeln 10 in die Frontplattenanordnung 2 eingreifen. Um die Stellspindeln 10 vor dem Aufsetzen der Frontplattenanordnung 2 sicher in dem Träger 5 zu halten, sind diese in dem Träger 5 durch Vernietung drehbeweglich fixiert.

## Patentansprüche

1. Bandaufnahmeelement für Block- und Futterzargen mit
einer Frontplattenanordnung (2) aus zwei Frontplatten (6) und einem auf den Frontplatten angeordneten Abdeckblech (7), das einen in Richtung der Tiefe des Bandaufnahmeelementes abgewinkelten Bereich (14) mit einer rahmenförmigen Ausnehmung (15) für die Durchführung eines Bandlappens aufweist,
einem bügelförmigen Träger (5) der in Richtung der Frontplattenanordnung vorstehende vertikale Endabschnitte aufweist,
einer Klemmplatte (3) sowie einer Spannplatte (4),
wobei die Frontplatten (6) dauerhaft mit den vertikalen Endabschnitten des Trägers (5) verbunden sind,
wobei die Klemmplatte (3) von Klemmschrauben (11) durchgriffen wird, die in Gewindebohrungen der Spannplatte (4) eingreifen und mit denen die Klemmplatte (3) zur Aufnahme eines Bandlappens gegen die Spannplatte (4) verstellbar ist,
wobei die Spannplatte (4) Stellspindeln (10) aufnimmt, die jeweils in den Frontplatten (6) und dem Träger (5) gelagert sind und mit denen die Position der Spannplatte (4) entlang der Stellspindeln (10) einstellbar ist,
wobei die Klemmplatte (3) durch Einstellen der Position der Spannplatte (4) in einen von dem Abdeckblech (7) überbrückten Zwischenbereich zwischen den Frontplatten (6) einzubringen ist und
wobei das Abdeckblech (7) Bohrungen aufweist, durch die Klemmschrauben (11) und die Stellspindeln (10) zugänglich sind,
**dadurch gekennzeichnet, dass** die Teile des Bandaufnahmeelementes (1) mit Ausnahme des Abdeckbleches (7) montagefertigt zusammengefügt sind, dass das Abdeckblech (7) eine Blechstärke von weniger als 1,5 mm aufweist und ein Austauschteil bildet, und dass im Abdeckblech (7) sowie den Frontplatten (6) korrespondierende Bohrungen (18, 18') zur Befestigung an einer Block- oder Futterzarge vorgesehen sind, wobei die Bohrungen (18') in den Frontplatten (6) jeweils eine Einsenkung und die zugeordneten Bohrungen (18) des Abdeckbleches (7) jeweils eine randseitige Einprägung zur Aufnahme des Kopfes einer Befestigungsschraube aufweisen.

2. Bandaufnahmeelement nach Anspruch 1, **dadurch gekennzeichnet, dass** die Beschaffenheit der außenliegenden Oberfläche des Abdeckbleches (7) an die Oberflächenbeschaffenheit eines an dem Bandaufnahmeelement montierten Türbandes angepasst ist.

3. Bandaufnahmeelement nach Anspruch 1 oder 2, **dadurch gekennzeichnet, dass** die Frontplatten (6) und die vertikalen Endabschnitte des Trägers (7) miteinander vernietet sind.

## Claims

1. A hinge receptacle element for block and casing frames, comprising
a front plate arrangement (2) consisting of two front plates (6) and a cover sheet (7) that is arranged on the front plates and has region (14) angled toward the depth of the hinge receptacle element, said region having a frame-shaped recess (15) for feeding through a hinge strap,
a bracket-shaped carrier (5) that has vertical end sections protruding toward the front plate arrangement,
a clamping plate (3) and a tensioning plate (4),
wherein the front plates (6) are permanently connected to the vertical end sections of the carrier (5),
wherein the clamping plate (3) is penetrated by the clamping screws (11) which engage in threaded holes of the tensioning plate (4) and with which the clamping plate (3) can be displaced with respect to the tensioning plate (4) so as to receive a hinge strap,
wherein the tensioning plate (4) receives adjusting spindles (10) which are mounted in each case in the front plates (6) and the carrier (5), and by means of which the position of the tensioning plate (4) can be adjusted along the adjusting spindles (10),
wherein by adjusting the position of the tensioning plate (4), the clamping plate (3) is to be inserted into an intermediate region between the front plates (6), which region is bridged by the cover sheet (7), and
wherein the cover sheet (7) has boreholes through which the clamping screws (11) and the adjusting spindles (10) are accessible,
**characterized in that** the parts of the hinge receptacle element (1), except for the cover sheet (7), are joined together so as to be ready for assembly, that the cover sheet (7) has a sheet thickness of less than 1.5 mm and forms an exchange part, and that in the cover sheet (7) and the front plates (6), corresponding boreholes (18, 18') are provided for fastening to a block or casing frame, wherein the boreholes (18') in the front plates (6) have in each case a countersink and the associated boreholes (18) of the cover sheet (7) have in each case an edge-side imprinting for receiving the head of a fastening screw.

2. The hinge receptacle element according to claim 1, **characterized in that** the condition of the outer surface of the cover sheet (7) is matched with the surface condition of a door hinge fitted to the hinge receptacle element.

3. The hinge receptacle element according to claim 1 or claim 2, **characterized in that** the front plates (6) and the vertical end sections of the carrier (7) are riveted to each other.

## Revendications

1. Élément de réception de paumelle, pour huisserie bloc ou habillage, avec
un ensemble de plaques avant (2) constitué de deux plaques avant (6), et une tôle de recouvrement (7) disposée sur les plaques avant, qui présente une région coudée (14) dans la direction de la profondeur de l'élément de réception de paumelle, avec un évidement (15) en forme de cadre, pour le passage d'une oreille de paumelle,
un support (5) en forme d'étrier, comportant des sections terminales verticales faisant saillie en direction de l'ensemble de plaques avant,
une plaque de blocage (3) ainsi qu'une plaque de serrage (4),
dans lequel les plaques avant (6) sont reliées durablement aux extrémités terminales verticales du support (5),
dans lequel la plaque de blocage (3) est traversée par des vis de blocage (11) s'introduisant dans des alésages filetés de la plaque de serrage (4) et avec lesquelles la plaque de blocage (3) peut être réglée par rapport à la plaque de serrage (4), pour l'admission d'une oreille de paumelle,
dans lequel la plaque de serrage (4) accueille des axes de réglage (10) montées respectivement dans les plaques avant (6) et le support (5), et avec lesquelles la position de la plaque de serrage (4) peut être réglée le long des axes de réglage (10),
dans lequel la plaque de blocage (3) peut être introduite dans une région intermédiaire entre les plaques avant (6), au-dessus de laquelle passe la tôle de recouvrement (7), par le réglage de la position de la plaque de serrage (4), et
dans lequel la tôle de recouvrement (7) comporte des alésages, à travers lesquels les vis de blocage (11) et les axes de réglage (10) sont accessibles,
**caractérisé en ce que** les pièces de l'élément de réception de paumelle (1), à l'exception de la tôle de recouvrement (7), sont assemblées prêtes au montage, **en ce que** la tôle de recouvrement (7) présente une épaisseur de tôle de moins de 1,5 mm et forme une pièce de rechange, et **en ce que** des alésages correspondants (18, 18') sont prévus dans la tôle de recouvrement (7) ainsi que dans les plaques avant (6), pour la fixation sur une huisserie bloc ou une huisserie d'habillage, où les alésages (18') dans les plaques avant (6) comportent respectivement un renfoncement, et les alésages correspondants (18) de la tôle de recouvrement (7) comportent respectivement une région repoussée du côté du bord, pour la réception de la tête d'une vis de fixation.

2. Élément de réception de paumelle selon la revendication 1, **caractérisé en ce que** la qualité de la surface extérieure de la tôle de recouvrement (7) est adaptée à la qualité de surface d'une paumelle montée sur l'élément de réception de paumelle.

3. Élément de réception de paumelle selon la revendication 1 ou 2, **caractérisé en ce que** les plaques avant (6) et les sections terminales verticales du support (7) sont rivetées les unes avec les autres.
